# EUROPÄISCHE PATENTSCHRIFT

(11) **EP 2 229 242 B1**
(45) Veröffentlichungstag und Bekanntmachung des Hinweises auf die Patenterteilung: **18.05.2011**
(21) Anmeldenummer: 08869632.3
(22) Anmeldetag: 19.12.2008
(51) Int. Cl.: B06B 1/06

(54) **ULTRASCHALLWANDLER ZUR ERZEUGUNG ASYMMETRISCHER SCHALLFELDER**
ULTRASONIC TRANSDUCER FOR GENERATING ASYMMETRIC SOUND FIELDS
TRANSDUCTEUR ULTRASONORE PERMETTANT LA RÉALISATION DE CHAMPS ACOUSTIQUES ASYMÉTRIQUES

(30) Priorität: 09.01.2008 DE 102008003594
(43) Veröffentlichungstag der Anmeldung: 22.09.2010
(73) Patentinhaber: Fraunhofer-Gesellschaft zur Förderung der angewandten Forschung e.V., 80686 München (DE)
(72) Erfinder: DEGEL, Christian, 66440 Blieskastel (DE); SCHMITT, Daniel, 66806 Ensdorf (DE)
(74) Vertreter: Gagel, Roland
(86) Internationale Anmeldenummer: PCT/DE2008/002140
(87) Internationale Veröffentlichungsnummer: WO 2009/086805

(56) Entgegenhaltungen:
- EP-A- 1 282 337
- DE-A1-102006 050 037
- DE-C1- 4 330 747
- US-B1- 6 328 696

## Beschreibung

### Technisches Anwendungsgebiet

Die vorliegende Erfindung betrifft einen Ultraschallwandler zur Erzeugung asymmetrischer Schallfelder, insbesondere für Anwendungen in gasförmigen Medien, der ein Gehäuse mit einer länglich ausgebildeten Membran und einem plattenförmigen Wandlerelement aus einem elektrostriktiven Material aufweist, durch das die Membran zu Schwingungen im Ultraschallbereich anregbar ist.

Ultraschallwandler, die asymmetrische Schallfelder erzeugen, sind unter anderem im Bereich der räumlichen Überwachung im Einsatz, bspw. als Parksensoren bei Kraftfahrzeugen.

### Stand der Technik

Ultraschallwandler für den Einsatz in gasförmigen Medien, insbesondere in Luft, erzeugen in der Regel Schall im Bereich zwischen 20 und 400 kHz. Herkömmliche Ultraschallwandler weisen hierzu eine kreisrunde Membran auf, die durch ein daran angebrachtes Wandlerelement aus einem elektrostriktiven Material zu Schwingungen im Ultraschallbereich angeregt werden kann. In gleicher Weise können auf die Membran auftreffende Ultraschallwellen, die die Membran in Schwingungen versetzen, durch das Wandlerelement in elektrische Signale gewandelt werden.

Ultraschallwandler mit kreisförmiger Membran bzw. Apertur erzeugen in der Regel symmetrische Schallfelder. Für viele Anwendungen, insbesondere bei einer Anordnung der Ultraschallwandler nahe einer Decke, eines Bodens oder einer Wand, sind jedoch asymmetrische Schallfelder erwünscht, die in der Ebene senkrecht zur Hauptausbreitungsrichtung entlang einer Achse eine größere Ausdehnung als entlang der dazu senkrechten Achse aufweisen. Dies betrifft bspw. Ultraschallwandler, die in Parkhilfesystemen von Kraftfahrzeugen eingesetzt werden und eine breitere Schallabstrahlung in der Horizontalen gegenüber der Vertikalen aufweisen sollen.

Eine asymmetrische Schallabstrahlung lässt sich durch eine entsprechend asymmetrische Ausgestaltung der Membran des Ultraschallwandlers erzielen. Unter der Membran ist hierbei der abgedünnte Bereich des Wandlers zu verstehen, der durch das Wandlerelement zu Ultraschallschwingungen angeregt wird. Die Form der Membran entspricht damit auch der Form der Apertur des Ultraschallwandlers. Eine Membran kann ein gesondertes Bauteil darstellen, das in einem Gehäuse gehalten wird oder auch durch einen dünnen Bereich eines ansonsten massiveren Bauteils gebildet sein.

So ist bspw. aus der DE 10 2006 050 037 A1 ein Ultraschallwandler zur Erzeugung eines asymmetrischen Schallfeldes bekannt, der ein Gehäuse mit einer länglich ausgebildeten Membran und einem auf einer Seite einer Hauptfläche der Membran angeordneten plattenförmigen Wandlerelement aus einem elektrostriktiven Material aufweist, durch das die Membran zu Schwingungen im Ultraschallbereich anregbar ist. Die integral mit dem Gehäuse gebildete Membran weist hierbei eine längliche Form auf, die durch entsprechende Ausfräsungen oder Bohrungen in dem das Gehäuse bildenden Materialblock erhalten wird. Das plattenförmige Wandlerelement ist zentral auf die innere Fläche der Membran aufgeklebt. Mit einem derartigen Ultraschallwandler lassen sich jedoch bisher nur asymmetrische Schallfelder erzeugen, bei denen das Verhältnis der Öffnungswinkel der Schallabstrahlung in zwei senkrecht aufeinander stehenden Ebenen maximal ca. 1:2 beträgt.

Die DE 19512417 C2 beschreibt einen piezoelektrischen Ultraschallwandler für Laufzeitmessungen, der auch zur Raumüberwachung eingesetzt werden kann. Der Ultraschallwandler weist mehrere, voneinander gleich beabstandete, piezoelektrische Lamellen auf, die an ihren jeweiligen Schmalseiten mit einer durchgängigen einstückigen Deckplatte verbunden ist. Durch die länglich ausgebildete Deckplatte wird eine entsprechend asymmetrische Schallabstrahlung erreicht. Die Konstruktion dieses Wandlers ist jedoch aufwändig.

Ausgehend von diesem Stand der Technik besteht die Aufgabe der vorliegenden Erfindung darin, einen einfach aufgebauten Ultraschallwandler zur Erzeugung asymmetrischer Schallfelder anzugeben, der sich in gasförmigen Medien einsetzen lässt und ein großes Verhältnis der Öffnungswinkel der Schallabstrahlung ermöglicht.

### Darstellung der Erfindung

Die Aufgabe wird mit dem Ultraschallwandler gemäß Patentanspruch 1 gelöst. Vorteilhafte Ausgestaltungen des Ultraschallwandlers sind Gegenstand der abhängigen Patentansprüche oder lassen sich der nachfolgenden Beschreibung sowie dem Ausführungsbeispiel entnehmen.

Der vorgeschlagene Ultraschallwandler weist in bekannter Weise ein Gehäuse mit einer länglich ausgebildeten Membran und einem auf einer Seite einer Hauptfläche der Membran angeordneten plattenförmigen Wandlerelement aus einem elektrostriktiven Material auf, durch das die Membran zu Schwingungen im Ultraschallbereich anregbar ist. An dem Wandlerelement sind hierzu in bekannter Weise Elektroden angebracht, über die das Wandlerelement zu Schwingungen anregbar ist oder über die elektrische Spannungsänderungen am Wandlerelement, die durch den Empfang von Ultraschallwellen verursacht werden, detektiert werden können. Das Wandlerelement besteht hierbei vorzugsweise aus einem piezoelektrischen Material, bspw. einer piezoelektrischen Keramik.

Der vorgeschlagene Ultraschallwandler zeichnet sich dadurch aus, dass zwischen der Membran und dem Wandlerelement ein Spalt ausgebildet und die Membran nur über ihren Rand mechanisch mit dem Wandlerelement gekoppelt ist. Die mechanische Kopplung kann hierbei über ein auch abgestuftes Zwischenelement zwischen dem Wandlerelement und der Membran realisiert sein.

Der vorgeschlagen Ultraschallwandler weist nur auf einer Seite des Wandlerelementes eine Membran auf, um die gewünschte Schallabstrahlung zu erreichen. Durch die längliche Form der Membran bildet diese eine längliche Apertur für die Schallabstrahlung des Ultraschallwandlers, so dass der Ultraschallwandler ein entsprechend asymmetrisches Schallfeld erzeugt. Die Membran wird durch das plattenförmige Wandlerelement angetrieben, das die Schwingung nur am Rand überträgt und nicht vollflächig mit der Membran verbunden ist, wie dies bei dem bisherigen Stand der Technik auf diesem Gebiet der Fall ist. Durch diese Ausgestaltung wird auch eine Hebelwirkung erzielt, die die Auslenkung der Membran verstärkt und somit erhöhte Schwingungsamplituden und eine erhöhte Reichweite der Ultraschallabstrahlung ermöglicht. Durch die Kopplung der Membran nur über ihren Rand mit dem Wandlerelement lassen sich bei entsprechender Asymmetrie der Membran, d.h. einem entsprechend ungleichen Verhältnis von Länge zur Breite der Membran, ohne Weiteres Schwingungsmoden erzeugen, die ein Verhältnis der Öffnungswinkel der Schallabstrahlung von 1:3 oder darüber ermöglichen.

Besonders vorteilhaft weist die Membran eine rechteckige Grundform auf. Die Ecken dieser rechteckigen Grundform können dabei selbstverständlich auch herstellungsbedingt abgerundet sein. Ein derartiger Ultraschallwandler lässt sich kostengünstig herstellen und ermöglicht ein größeres Verhältnis der Öffnungswinkel der Schallabstrahlung in zwei zueinander senkrechten Ebenen als dies mit den bisher bekannten Ultraschallwandlern für die vorliegenden Anwendungen möglich ist.

Vorzugsweise wird dabei das Wandlerelement nicht in der Dickenmode betrieben, sondern in einer lateralen Schwingungsmode, bspw. der 3-1 Mode. Wesentlich für die Ausgestaltung der Membran ist lediglich, dass eine geometrische Achse wesentlich länger als die andere Achse ist, wodurch die längliche Form und damit die asymmetrische Schallabstrahlung erreicht wird.

In einer bevorzugten Ausgestaltung ist die Membran über einen Bereich des Gehäuses mechanisch mit dem Wandlerelement gekoppelt. Das Wandlerelement ist hierzu vorzugsweise in eine umlaufende Ausnehmung in einem Wandbereich des Gehäuses eingesetzt. Die Ausnehmung ist so angeordnet, bspw. an der der Membran gegenüber liegenden Rückseite des Gehäuses, dass ein Spalt zwischen der Membran und dem Wandlerelement vorhanden ist. Die Membran kann hierbei in bekannter Weise einstückig mit dem Gehäuse gebildet sein. Durch die mechanische Kopplung über einen Teil des Gehäuses mit dem Rand der Membran wird auch eine Hebelwirkung erzielt, durch die die Auslenkung der Membran gegenüber der Schwingung des Wandlerelementes verstärkt wird.

Mit einem derartigen Ultraschallwandler lässt sich ein dreidimensionaler Raum mit Ultraschall ausleuchten, um Hindernisse oder Objekte zu erkennen. Der Ultraschallwandler ermöglicht eine Reichweite von mehreren Metern und lässt sich insbesondere aufgrund des asymmetrischen Schallfeldes auch in der Nähe von reflektierenden Flächen, wie Wänden, Boden oder Decke, einsetzen. Der Ultraschallwandler besteht aus nur wenigen Bauteilen und lässt sich kostengünstig herstellen. Ein derartiger Ultraschallwandler lässt sich bspw. für die Abstandserkennung, die Zugangskontrolle oder die Navigationsunterstützung, bspw. in Verbindung mit einem Parkassistenzsystem, einsetzen, wobei dies selbstverständlich keine abschließende Aufzählung ist.

### Kurze Beschreibung der Zeichnungen

Der vorgeschlagene Ultraschallwandler wird nachfolgend anhand eines Ausführungsbeispiels in Verbindung mit den Zeichnungen nochmals kurz erläutert. Hierbei zeigen:
- Fig. 1: ein Beispiel für den Aufbau des Ultraschallwandlers im Schnitt in schematischer Darstellung;
- Fig. 2: eine schematische Darstellung der Schwingungsübertragung zwischen Membran und Wandlerelement bei dem Ultra- schallwandler der Fig. 1; und
- Fig. 3: eine Draufsicht auf den vorgeschlagenen Ultraschallwandler gemäß einem Ausführungsbeispiel in schematischer Darstellung.

### Wege zur Ausführung der Erfindung

Der in Figur 1 schematisch in Schnitt dargestellte Ultraschallwandler weist ein Gehäuse 1 auf, in dem durch entsprechende Ausformung eine Membran 2 ausgebildet ist. Das Gehäuse 1 weist weiterhin eine

Ausnehmung zur Aufnahme einer piezokeramischen Platte als plattenförmiges Wandlerelement 3 auf. Das Wandlerelement 3 kann hierbei in diese in der Figur dargestellte Ausnehmung eingeklebt sein. Gehäuse und Membran sind einstückig aus dem gleichen Material gebildet, im vorliegenden Beispiel aus Aluminium. Das plattenförmige Wandlerelement 3 kann bspw. aus PZT 5H, einer Piezokeramik, gebildet sein. Die beidseitig des plattenförmigen Wandlerelements 3 angebrachten Elektroden sind in den Figuren nicht dargestellt. Dem Fachmann ist die Anordnung derartiger Elektroden an piezoelektrischen Wandlerelementen geläufig.

Für den Einsatz zur Raumüberwachung, bspw. als Parksensor an Kraftfahrzeugen, kann der in der Figur 1 dargestellte Ultraschallwandler bspw. eine auch abgestufte Gesamtdicke von ca. 2mm, eine in der Figur zu erkennende Breite von ca. 10mm sowie eine Länge von ca. 35mm aufweisen. Der durch diese Konstruktion des Ultraschallwandlers zwischen dem plattenförmigen Wandlerelement 3 und der Membran 2 gebildete Luftspalt beträgt ca. 1,5mm. Die Breite der Membran beträgt ca. 8mm.

Wie aus der Figur 1 deutlich zu erkennen ist, ist das plattenförmige Wandlerelement 3 nicht direkt mit der Membran 2 verbunden. Vielmehr erfolgt die mechanische Kopplung dieses Wandlerelementes 3 mit der Membran 2 lediglich über das Gehäuse 1 mit dem Rand der Membran 2. Diese Konstruktion ermöglicht andere Schwingungsmoden als bei vollflächiger Verklebung des Wandlerelementes mit der Membran, so dass durch geeignete längliche Geometrie der Membran mit einfachem Aufwand deutlich asymmetrischere Schallfelder (d. h. mit größerem Verhältnis der Öffnungswinkel) erzeugt werden können, als mit der Konstruktion gemäß dem eingangs beschriebenen Stand der Technik.

Figur 2 zeigt schematisch die Schwingungsübertragung zwischen dem Wandlerelement 3 und der Membran 2. Wie aus den beiden Teilabbildungen dieser Figur ersichtlich ist, wird durch die Kopplung über das Gehäuse 1 und den Rand der Membran 2 eine Hebelwirkung erreicht, die vorteilhaft zu einer Schwingungsverstärkung führt. Die Membran 2 führt dabei größere Schwingungsamplituden aus als das anregende Wandlerelement 3.

Figur 3 zeigt schließlich eine Draufsicht auf einen derartigen Ultraschallwandler in schematischer Darstellung. In dieser Draufsicht sind die nahezu rechteckige Form der Membran 2 sowie das darunter liegende Wandlerelement 3 durch gestrichelte Linien angedeutet. Die Länge der Membran 2 lässt sich dabei nahezu beliebig skalieren, um entsprechend unterschiedliche Asymmetrien der Schallfelder zu erzeugen.

### Bezugszeichenliste

- 1: Gehäuse
- 2: Membran
- 3: Wandlerelement

## Patentansprüche

1. Ultraschallwandler zur Erzeugung asymmetrischer Schallfelder, insbesondere für Anwendungen in gasförmigen Medien, der ein Gehäuse (1) mit einer länglich ausgebildeten Membran (2) und einem auf einer Seite einer Hauptfläche der Membran (2) angeordneten plattenförmigen Wandlerelement (3) aus einem elektrostriktiven Material aufweist, durch das die Membran (2) zu Schwingungen im Ultraschallbereich anregbar ist,
**dadurch gekennzeichnet,**
**dass** zwischen der Membran (2) und dem Wandlerelement (3) ein Spalt ausgebildet und die Membran (2) nur über ihren Rand mechanisch mit dem Wandlerelement (3) gekoppelt ist.

2. Ultraschallwandler nach Anspruch 1,
**dadurch gekennzeichnet,**
**dass** die Membran (2) eine rechteckige Form hat.

3. Ultraschallwandler nach Anspruch 1,
**dadurch gekennzeichnet,**
**dass** die Membran (2) eine rechteckige Form mit abgerundeten Ecken hat.

4. Ultraschallwandler nach einem der Ansprüche 1 bis 3, **dadurch gekennzeichnet,**
**dass** die Membran (2) über einen Bereich des Gehäuses (1) mechanisch mit dem Wandlerelement (3) gekoppelt ist.

5. Ultraschallwandler nach Anspruch 4,
**dadurch gekennzeichnet,**
**dass** das Wandlerelement (3) in eine umlaufende Ausnehmung in einem Wandbereich des Gehäuses (1) ganz oder teilweise eingesetzt ist.

6. Ultraschallwandler nach einem der Ansprüche 1 bis 5, **dadurch gekennzeichnet,**
**dass** das Wandlerelement (3) aus einem piezoelektrischen Material besteht.

7. Ultraschallwandler nach einem der Ansprüche 1 bis 6, **dadurch gekennzeichnet,**
**dass** das Wandlerelement (3) in einer 3-1 Schwingungsmode anregbar ist.

8. Ultraschallwandler nach einem der Ansprüche 1 bis 6, **dadurch gekennzeichnet,**
**dass** das Wandlerelement (3) in einer 3-1 Schwingungsmode anregbar ist, eine Resonanz in Richtung der größten Länge des plattenförmigen Wandlerelementes ausnutzend.

9. Ultraschallwandler nach einem der Ansprüche 1 bis 8, **dadurch gekennzeichnet,**
**dass** das Gehäuse (1) mit der Membran (2) einstückig und abgestuft ausgebildet ist.

## Claims

1. An ultrasonic transducer for generating asymmetric sound fields, in particular for applications in gaseous media, comprising a housing (1) with an elongated diaphragm (2) and with a plate-shaped transducer element (3) made of an electrostrictive material arranged on a side of a main surface of the diaphragm (2), by means of which the diaphragm (2) can be excited into vibration in the ultrasonic range,
**characterized in that**
a gap is constructed between the diaphragm (2) and the transducer element (3), the diaphragm (2) being mechanically coupled to the transducer element (3) exclusively along the edge thereof.

2. The ultrasonic transducer according to Claim 1,
**characterized in that**
the diaphragm (2) has a rectangular shape.

3. The ultrasonic transducer according to Claim 1,
**characterized in that**
the diaphragm (2) has a rectangular shape with rounded corners.

4. The ultrasonic transducer according to one of Claims 1 to 3,
**characterized in that**
the diaphragm (2) is mechanically coupled to the transducer element (3) over an area of the housing (1).

5. The ultrasonic transducer according to Claim 4,
**characterized in that**
the transducer element (3) is wholly or partially inserted into a circumferential recess in a wall region of the housing (1).

6. The ultrasonic transducer according to one of Claims 1 to 5,
**characterized in that**
the transducer element (3) consists of a piezoelectric material.

7. The ultrasonic transducer according to one of Claims 1 to 6,
**characterized in that**
the transducer element (3) can be excited into a 3-1 vibration mode.

8. The ultrasonic transducer according to one of Claims 1 to 6,
**characterized in that**
the transducer element (3) can be excited into a 3-1 vibration mode, exploiting a resonance in the direction of the greatest length of the plate-shaped transducer element.

9. The ultrasonic transducer according to one of Claims 1 to 8,
**characterized in that**
the housing (1) is constructed integrally with the diaphragm (2) and in a stepped manner.

## Revendications

1. Transducteur d'ultrasons destiné à générer des champs sonores asymétriques, en particulier pour des applications dans des milieux gazeux, qui présente un boîtier (1) avec une membrane (2) conçue allongée et un élément convertisseur (3) en forme de plaque, disposé sur un côté d'une surface principale de la membrane (2), à base d'un matériau électrostrictif, par lequel la membrane (2) peut être excitée pour obtenir des vibrations dans la plage des ultrasons,
**caractérisé en ce que**
une fente est formée entre la membrane (2) et l'élément convertisseur (3) et la membrane (2) est couplée uniquement par son bord mécaniquement à l'élément convertisseur (3).

2. Transducteur d'ultrasons selon la revendication 1,
**caractérisé en ce que**
la membrane (2) a une forme rectangulaire.

3. Transducteur d'ultrasons selon la revendication 1,
**caractérisé en ce que**
la membrane (2) a une forme rectangulaire avec des angles arrondis.

4. Transducteur d'ultrasons selon l'une quelconque des revendications 1 à 3,
**caractérisé en ce que**
la membrane (2) est couplée par une zone du boîtier (1) mécaniquement à l'élément convertisseur (3).

5. Transducteur d'ultrasons selon la revendication 4,
**caractérisé en ce que**
l'élément convertisseur (3) est inséré tout ou partiellement dans un évidement périphérique dans une zone de paroi du boîtier (1).

6. Transducteur d'ultrasons selon l'une quelconque des revendications 1 à 5, **caractérisé en ce que**
l'élément convertisseur (3) est à base d'un matériau piézoélectrique.

7. Transducteur d'ultrasons selon l'une quelconque des revendications 1 à 6,
**caractérisé en ce que** l'élément convertisseur (3) peut être excité dans un mode de vibration 3-1.

8. Transducteur d'ultrasons selon l'une quelconque des revendications 1 à 6, **caractérisé en ce que**
l'élément convertisseur (3) peut être excité dans un mode de vibration 3-1, utilisant une résonance en direction de la plus grande longueur de l'élément convertisseur en forme de plaque.

9. Transducteur selon l'une quelconque des revendications 1 à 8,
**caractérisé en ce que**
le boîtier (1) est conçu d'une seule pièce et de façon dégradée avec la membrane (2).
